# EUROPÄISCHE PATENTANMELDUNG

(11) **EP 4 488 073 A1**
(43) Veröffentlichungstag der Anmeldung: **08.01.2025**
(21) Anmeldenummer: 24179738.0
(22) Anmeldetag: 04.06.2024
(51) Int. Cl.: B42D 25/382

(54) **WERTDOKUMENT MIT SICHERHEITSELEMENT MIT INTERFERENZSCHICHTSTAPEL UND PRÜFVERFAHREN**

(30) Priorität: 06.07.2023 DE 102023117912
(71) Anmelder: Giesecke+Devrient Currency Technology GmbH, 81677 München (DE)
(72) Erfinder: Happ, Thomas, 81677 München (DE)
(74) Vertreter: Giesecke+Devrient IP

(57) **Zusammenfassung**

Die Erfindung betrifft ein Wertdokument (10) mit einem Wertdokumentsubstrat (12) und einem auf das Substrat aufgebrachten Sicherheitselement (14), das einen Interferenzschichtstapel (20) enthält, der dem Sicherheitselement (14) bei visueller Betrachtung in Reflexion ein optisch variables Erscheinungsbild verleiht. Dabei stellt der Interferenzschichtstapel (20) als ein erstes Echtheitsmerkmal eine charakteristische IR-Signatur bereit und enthält das Wertdokumentsubstrat (12) als ein zweites Echtheitsmerkmal auf seiner Oberfläche eine mit einem IR-Absorber (32) versetzte Untergrundschicht (30), die zumindest teilweise unterhalb des Sicherheitselements (14) angeordnet ist. Das erste und zweite Echtheitsmerkmal bilden dabei zusammen ein im Infraroten maschinell prüfbares Echtheitskennzeichen, dessen Fehlen oder Unvollständigkeit eine Manipulation des Wertdokuments (10) anzeigt.

## Beschreibung

Die Erfindung betrifft ein Wertdokument mit einem Wertdokumentsubstrat und einem darauf aufgebrachten Sicherheitselement mit einem Interferenzschichtstapel, der dem Sicherheitselement bei visueller Betrachtung in Reflexion ein optisch variables Erscheinungsbild verleiht. Die Erfindung enthält auch ein Verfahren zur Prüfung eines solchen Wertdokuments.

Datenträger, wie Wert- oder Ausweisdokumente, aber auch andere Wertgegenstände, wie etwa Markenartikel, werden zur Absicherung oft mit Sicherheitselementen versehen, die eine Überprüfung der Echtheit der Datenträger gestatten und die zugleich als Schutz vor unerlaubter Reproduktion dienen.

Zu diesem Zweck werden oft optisch variable Sicherheitselemente eingesetzt, deren besonderer visueller Effekt, beispielsweise ein Farbkippeffekt, von einem Betrachter mit bloßem Auge ohne weitere Hilfsmittel identifiziert werden kann. Derartige Level-1-Merkmale sind allerdings häufig sogenannten "Harvesting"-Angriffen ausgesetzt, bei denen ein Fälscher das Sicherheitselement von einem echten Dokument ablöst ("erntet") und auf eine Fälschung, beispielsweise eine Fotokopie aufklebt, um diese dadurch optisch aufzuwerten.

Es besteht daher ein Bedarf an technischen Lösungen, mit denen solcherma-βen manipulierte Banknoten und andere Wertdokumente zuverlässig im Rahmen der maschinellen Bearbeitung/Sortierung erkannt werden können.

Folienbasierte Sicherheitselemente tragen herkömmlich oft keine maschinenlesbaren Merkmale, so dass das Ersetzen eines solchen folienbasierten Sicherheitselements durch eine Fälschung maschinell nicht ohne Weiteres nachweisbar ist.

Wird zur Abhilfe ein folienbasiertes Sicherheitselement beispielsweise in nicht metallisierten Bereichen mit einem IR-Absorber bedruckt, so kann das Fehlen des echten Sicherheitselements auf einem Wertdokument zwar mit IR-Remissionssensoren erkannt werden, eine Fälschung mit der transferierten (echten) Folie wird allerdings als echt bewertet.

In der Druckschrift WO 2023/285000 A1 wurde daher vorgeschlagen, sowohl das Substrat einer Banknote als auch ein aufgebrachtes Sicherheitselement mit Sicherheitskomponenten zu versehen, die in Kombination ein charakteristisches Signal bereitstellen. Das Fehlen des Kombinationssignals stellt dann einen starken Hinweis auf eine erfolgte Manipulation dar. Insbesondere werden dabei zwei unterschiedliche, in spektral getrennten Bereichen absorbierende IR-Absorber verwendet, um das Substrat bzw. die Folie zu markieren. Dies verlangt einerseits die Integration eines IR-Absorbers in transparente, nicht-metallisierte Bereiche des Folienelements, was größere demetallisierte Bereiche erfordert und damit eine erhebliche Beschränkung des Foliendesigns darstellt. Darüber hinaus stellt eine Kombination zweier spektral getrennter IR-Absorber in der Praxis eine nicht unerhebliche Hürde dar, da die meisten IR-Absorber breitbandig absorbieren und daher in dem limitierten Spektralbereich der üblicherweise verwendeten, preisgünstigen IR-Sensoren (750 nm bis 1050 nm) spektral überlappen.

Davon ausgehend liegt der Erfindung die Aufgabe zugrunde, ein gattungsgemäßes Wertdokument anzugeben, das die Nachteile des Stands der Technik vermeidet und bei dem insbesondere ein durch einen Ablöseangriff manipuliertes Wertdokument maschinell zuverlässig erkannt werden kann. Die Erfindung soll auch ein Prüfverfahren für solchermaßen abgesicherte Wertdokumente bereitstellen.

Diese Aufgabe wird durch die Merkmale der unabhängigen Ansprüche gelöst. Weiterbildungen der Erfindung sind Gegenstand der abhängigen Ansprüche.

Die Erfindung enthält ein Wertdokument mit einem Wertdokumentsubstrat und einem auf das Substrat aufgebrachten Sicherheitselement, wobei das Sicherheitselement einen Interferenzschichtstapel enthält, der dem Sicherheitselement bei visueller Betrachtung in Reflexion ein optisch variables Erscheinungsbild verleiht.

Der Interferenzschichtstapel stellt dabei als ein erstes Echtheitsmerkmal des Wertdokuments eine charakteristische IR-Signatur bereit.

Das Wertdokumentsubstrat enthält als ein zweites Echtheitsmerkmal des Wertdokuments auf seiner Oberfläche eine mit einem IR-Absorber versetze Untergrundschicht, die zumindest teilweise unterhalb des Sicherheitselements angeordnet ist.

In einem ersten Anwendungsfall kann das Wertdokumentsubstrat selbst aus Papier bestehen, wie beispielsweise im Fall von Papierbanknoten oder Visa. In einem anderen Anwendungsfall, wie beispielsweise im Fall von Polymerbanknoten, Ausweisen oder Führerscheinen kann das Wertdokumentsubstrat aus einem Polymer, z.B. aus Polycarbonat oder Polypropylen oder aus einem Polymerverbund bestehen. In weiteren Anwendungsfällen können auch Papier-Polymer-Hybridverbundmaterialien wie z.B. laminierte Papierschichten als Wertdokumentsubstrat zum Einsatz kommen.

Das erste und zweite Echtheitsmerkmal bilden dabei zusammen ein im Infraroten maschinell prüfbares Echtheitskennzeichen, dessen Fehlen oder Unvollständigkeit eine Manipulation des Wertdokuments anzeigt. Insbesondere kann aus dem Fehlen des ersten oder zweiten Echtheitsmerkmals auf eine Manipulation des Wertdokuments geschlossen werden. Wie weiter unten genauer erläutert, können bei der Erfindung sowohl das Spender-Dokument mit einem abgelösten Sicherheitselement, als auch das Empfänger-Dokument mit einem transferierten, echten Sicherheitselement als manipuliert erkannt werden.

Mit besonderem Vorteil ist dabei die Haftung der mit IR-Absorber versetzen Untergrundschicht zum Substrat höher als die Haftung zum Sicherheitselement, so dass das zweite Echtheitsmerkmal bei einem Ablösen des Sicherheitselements im Wesentlichen vollständig auf dem Wertdokumentsubstrat verbleibt.

"Im Wesentlichen vollständig" bedeutet dabei, dass mehr als 90%, mehr als 94% und insbesondere mehr als 98% des IR-Absorbers auf dem Wertdokumentsubstrat verbleibt.

Die Untergrundschicht ist bevorzugt durch eine Primerschicht oder einen Aufdruck gebildet. Im Falle eines Wertdokumentsubstrates aus Papier wird die Untergrundschicht bevorzugt durch einen Papierprimer gebildet. Ein Papierprimer oder ein geeigneter Aufdruck können eine besonders innige Verbindung mit dem Wertdokumentsubstrat eingehen, so dass es bei einem Ablösen des Sicherheitselements zu einem Adhäsionsbruch an der Grenzfläche zur darunterliegenden Untergrundschicht kommt und das Sicherheitselement ohne die Untergrundschicht entfernt wird.

In einer vorteilhaften Ausgestaltung ist die Untergrundschicht teilweise unterhalb und teilweise neben dem Sicherheitselement angeordnet. Das Vorliegen des IR-Absorbers kann dann auch in Bereichen neben dem Sicherheitselement nachgewiesen werden.

Bei einer anderen, ebenfalls vorteilhaften Ausgestaltung ist die Untergrundschicht vollständig unterhalb des Sicherheitselements angeordnet. Letzteres hat den Vorteil, dass für die zusätzliche Absicherung durch den IR-Absorber kein zusätzlicher Platz auf dem Wertdokument benötigt wird und eine Echtheitsprüfung unabhängig vom Druckdesign des Wertdokuments erfolgen kann.

In einer vorteilhaften Ausgestaltung ist der Interferenzschichtstapel durch ein farbkippendes Dünnschichtelement gebildet. Das Dünnschichtelement kann beispielsweise einen Dreischichtaufbau aus Absorberschicht, dielektrischer Abstandsschicht und Reflektorschicht aufweisen, oder auch einen Fünfschichtaufbau aus erster Absorberschicht, erster dielektrischer Abstandsschicht, zweiter Absorberschicht, zweiter dielektrischer Abstandsschicht und Reflektorschicht aufweisen. Fünfschichtaufbauten bieten als besonderen Vorteil zusätzliche Freiheitsgrade im optischen Design, da sie die Erzeugung unterschiedlicher IR-Spektralverläufe und damit unterschiedliche IR-Signaturen bei ähnlichem oder gleichem visuellen Erscheinungsbild erlauben. Aus einem beobachteten visuellen Effekt, beispielsweise einem bestimmten Farbwechsel beim Kippen des Sicherheitselements kann daher nicht ohne Weiteres auf die IR-Signatur des Interferenzschichtstapels geschlossen werden, so dass eine Nachstellung des Effekts stark erschwert ist.

Die Reflektorschicht ist vorzugsweise opak ausgebildet und kann beispielsweise aus Aluminium bestehen. Die Absorberschicht oder Absorberschichten sind vorteilhaft durch semitransparente Chromschichten gebildet. Die dielektrischen Abstandsschichten können insbesondere aus SiO₂ bestehen.

Mit Vorteil enthält das Sicherheitselement eine Metallschicht, die vorzugsweise durch die Reflektorschicht des Interferenzschichtstapels gebildet ist. Es ist allerdings auch möglich, dass die Metallschicht eine zusätzliche, über oder unter dem Interferenzschichtstapel angeordnete Schicht darstellt.

Die Metallschicht des Sicherheitselements ist vorteilhaft zumindest in Teilbereichen strukturiert. Insbesondere kann die Metallschicht des Sicherheitselements einen strukturierten Teilbereich mit schmalen metallischen Stegen, schmalen metallischen Linien und/oder metallischen Mustern und/oder Zeichen geringer Strichstärke aufweisen, wobei die Flächendeckung der Metallschicht in dem genannten strukturierten Teilbereich vorzugsweise unterhalb von 20%, insbesondere unterhalb von 15% oder sogar unterhalb von 10% liegt. Es hat sich nämlich überraschend herausgestellt, dass die IR-Detektion einer darunterliegenden Untergrundschicht durch solche schmale Metallstrukturen nicht wesentlich beeinträchtigt wird. Die schmalen Metallstrukturen erlauben daher einen größeren Gestaltungsspielraum für den Designer ohne die technische Funktion des Sicherheitselements bei der Echtheitsprüfung zu beeinträchtigen. Die geometrische Ausdehnung des strukturierten Teilbereichs ist vorzugsweise derart gewählt, dass er eine Fläche von mindestens 8 mm², bevorzugt mindestens 20 mm² aufweist. In diesem Fall kann auch mit preisgünstigen IR-Sensoren, die gegebenenfalls nur eine limitierte Ortsauflösung im Millimeterbereich aufweisen, zuverlässig das Vorliegen des IR-Absorbers in der Untergrundschicht erkannt werden.

Der IR-Absorber der Untergrundschicht ist im sichtbaren Spektralbereich vorteilhaft im Wesentlichen transparent bzw. weiß und damit visuell unauffällig. Während der IR-Absorber grundsätzlich sowohl spektral breit als auch spektral schmalbandig absorbieren kann, sind gegenwärtig IR-Absorber, die im Nahinfrarotbereich (NIR) von 700 nm bis 1500 nm, insbesondere im Bereich von 750 nm bis 1100 nm, breitbandig absorbieren, besonders bevorzugt.

Geeignete IR-Absorber können beispielsweise der Druckschrift WO 2007/060133 A1 entnommen werden, deren Offenbarung insoweit in die vorliegende Anmeldung aufgenommen wird. Als IR-Absorber kommen beispielsweise Eisen(II)- oder Kupfer(II)-Verbindung mit einem Fe2+-lon oder einem Cu2+-lon in einer geeigneten chemischen Umgebung in Frage, wobei eine geeignete chemische Umgebung beispielsweise ein Phosphation oder ein Polyphosphation oder, allgemeiner, eine Phosphor und Sauerstoff enthaltende Gruppe ist. Solche IR-Absorber absorbieren breitbandig im NIR-Bereich von 700 nm bis 1100 nm, sind im sichtbaren Spektralbereich aber im Wesentlichen transparent bzw. weiß und weisen höchstens eine leicht gelbliche, grünliche oder bläuliche Tönung auf. Das Vorhandensein des IR-Absorbers in der Untergrundschicht ist daher visuell kaum erkennbar.

Ebenfalls als IR-Absorber geeignet sind die unter dem Namen LUMOGEN-S von BASF Corporation, 100 Park Ave., Florham Park, NJ 07932 vertriebenen IR-Substanzen, die in der Druckschrift GB 2 168 372 offenbarten IRabsorbierenden Materialien, die im sichtbaren Bereich des elektromagnetischen Spektrums unsichtbar oder transparent sind, und die in der Druckschrift US 6,926,764 offenbarten IR-Markierungsstoffe. Bei diesen IR-Markierungsstoffen handelt es sich um substituierte Naphthalocyaline, Phthalocyanine, Metall enthaltende Phthalocyanine oder poly-substituierte Phthalocyanine. Bevorzugt sind dabei Thiophenol-substituierte Kupfer-Phthalocyanine, insbesondere para-Toluolthiol-persubstituierte Kupfer-Phthalocyanine.

Bei einer vorteilhaften Weiterbildung der Erfindung enthält das Sicherheitselement eine unterhalb des Interferenzschichtstapels angeordnete Reliefstruktur. Die Reliefstruktur kann insbesondere durch eine Mikrospiegelanordnung mit gerichtet reflektierenden Mikrospiegeln gebildet sein, insbesondere eine Mikrospiegelanordnung mit nicht-diffraktiv wirkenden Spiegeln. Die Reliefstruktur kann aber auch durch eine diffraktive Beugungsstruktur, insbesondere eine Hologrammstruktur, Nanostruktur oder diffraktive, geblazte Gitter gebildet sein. Durch solche Reliefstrukturen kann das Sicherheitselement zusätzlich zu dem Farbkippeffekt des Interferenzschichtstapels einen Bewegungseffekt oder ein dreidimensionales Erscheinungsbild zeigen und daher visuell aufgewertet sowie seine Fälschungssicherheit erhöht werden.

In vorteilhaften Ausgestaltungen enthält das Sicherheitselement eine Folienlage, insbesondere eine im sichtbaren Spektralbereich und vorteilhaft zusätzlich im nahen Infrarot transparente Folienlage. Das Sicherheitselement deckt mit der Folienlage vorteilhaft eine durchgehende Öffnung in dem Wertdokumentsubstrat ab. In anderen Gestaltungen kann das Sicherheitselement bei der Herstellung auf einer Transferfolie aufgebaut werden, welche nach dem Transfer des Sicherheitselements auf das Wertdokument wieder abgezogen wird.

Die Erfindung enthält auch ein Verfahren zur Prüfung eines Wertdokuments der beschriebenen Art, bei dem
- das Wertdokument zumindest im Bereich des Sicherheitselements an mehreren Orten mit Infrarotstrahlung beaufschlagt und die remittierte IR-Strahlung erfasst wird,
- anhand der erfassten remittierten IR-Strahlung das Vorliegen der charakteristischen IR-Signatur des ersten Echtheitsmerkmals und das Vorliegen der IR-Antwort des IR-Absorbers des zweiten Echtheitsmerkmals jeweils ortsaufgelöst ermittelt wird, und
- auf Grundlage des Vorhandenseins und der ermittelten Verteilung des ersten und zweiten Echtheitsmerkmals die Echtheit des Wertdokuments bewertet wird.

Insbesondere kann dabei geprüft werden, ob sowohl das erste als auch das zweite Echtheitsmerkmal vorliegen und beim Fehlen eines der beiden Echtheitsmerkmale auf eine Manipulation des Wertdokuments geschlossen werden. Selbst wenn beide Echtheitsmerkmale vorliegen, kann aus einer von der erwarteten Ortsverteilung abweichenden Verteilung der Echtheitsmerkmale auf eine Manipulation geschlossen werden.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: schematisch eine Banknote nach einem Ausführungsbeispiel der Erfindung in Aufsicht,
- Fig. 2: einen Querschnitt der Banknote der Fig. 1 entlang der Linie II-II,
- Fig. 3: in (a) einen Ausschnitt der unmanipulierten Banknote der Fig. 1 zusammen mit vier Messspuren für die Echtheitsprüfung, und in (b) schematisch das Messergebnis in den vier Messspuren von (a),
- Fig. 4: in (a) einen Ausschnitt einer manipulierten Banknote, bei der ein abgelöster Folienstreifen auf ein nicht autorisiertes Substrat transferiert wurde, und in (b) schematisch das Messergebnis in den vier Messspuren von (a),
- Fig. 5: in (a) einen Ausschnitt einer anderen manipulierten Banknote, bei der das Papiersubstrat einer Spender-Banknote nach dem Ablösen des originalen Folienstreifens mit einem gefälschten Folienstreifen versehen wurde, und in (b) schematisch das Messergebnis in den vier Messspuren von (a),
- Fig. 6: schematisch eine Banknote nach einem anderen Ausführungsbeispiel der Erfindung im Querschnitt, und
- Fig. 7: in (a) eine Aufsicht auf eine Banknote nach dem Ausführungsbeispiel der Fig. 6 und in (b) ortsaufgelöst das von einem IR-Sensor erfassbare zugehörige IR-Signal.

Die Erfindung wird nun am Beispiel von Banknoten erläutert. Fig. 1 zeigt dazu eine schematische Aufsichtsdarstellung einer Banknote 10, auf deren Papiersubstrat 12 ein Sicherheitselement in Form eines teilweise metallisierten Folienstreifens 14 aufgebracht ist. Figur 2 zeigt einen Querschnitt der Banknote 10 im Bereich des Sicherheitselements entlang der Linie II-II der Fig. 1.

Der Folienstreifen 14 enthält einen Folienträger 16, beispielsweise eine dünne z. B. 4 µm - 40 µm dicke, im sichtbaren und im nahinfraroten Spektralbereiche transparente PET-Folie, die in einem Teilbereich 18 mit einem farbkippenden Interferenzschichtstapel 20 versehen ist. Im gezeigten Ausführungsbeispiel ist der Interferenzschichtstapel 20 durch ein dreischichtiges Dünnfilminterferenzschichtsystem mit einer Reflektorschicht 22, beispielsweise einer opaken Aluminiumschicht, einer dielektrischen Abstandsschicht 24, beispielsweise einer 420 nm dicken SiO₂-Schicht und einer Absorberschicht, beispielsweise einer 8 nm dicken Chromschicht gebildet.

Der Interferenzschichtstapel 20 weist bei Betrachtung in Reflexion nicht nur Interferenzmaxima im visuell sichtbaren Spektrum von 380 nm bis 780 nm auf, sondern zeigt auch Interferenzmaxima im nahen Infrarot zwischen 780 nm und 3000 mm. Diese NIR-Interferenzmaxima sind intrinsisch mit dem für den visuellen Farbkippeffekt des Interferenzschichtstapels 20 verantwortlichen Schichtaufbau, insbesondere der konkreten Dicke der dielektrischen Abstandsschicht 24 verknüpft und ist für alle Sicherheitselemente mit diesem Schichtaufbau gleichermaßen vorhanden, so dass der Interferenzschichtstapel 20 als ein erstes Echtheitsmerkmal eine charakteristische IR-Signatur bereitstellt.

Wie am besten in Fig. 2 erkennbar, ist auf das Papiersubstrat 12 unter und teilweise auch neben dem Folienstreifen 14 eine Untergrundschicht 30 aufgebracht, die mit einem IR-Absorber 32 versetzt ist und die insbesondere in Form eines Papierprimers oder eines Aufdrucks vorliegen kann. Die Untergrundschicht 30 weist dabei eine hohe Haftung zum Papiersubstrat 12 auf, insbesondere ist die Haftung der Untergrundschicht 30 zum Papiersubstrat 12 höher als zum Folienstreifen 14.

Der IR-Absorber 32 ist im sichtbaren Spektralbereich idealerweise transparent und weist höchstens eine leichte Tönung auf. Das Vorhandensein der Untergrundschicht 30 ist daher visuell unauffällig, so dass die Lage und Ausdehnung der Untergrundschicht 30 in Fig. 1 nur mit gestrichten Linien angedeutet sind.

Die mit dem IR-Absorber 32 versetzte Untergrundschicht 30 bildet ein zweites Echtheitsmerkmal der Banknote 10, und das erste und zweite Echtheitsmerkmal bilden zusammen ein im Infraroten maschinell prüfbares Echtheitskennzeichen des Wertdokuments. Bei einer Echtheitsprüfung kann das vollständige Vorliegen und die korrekte Position der beiden Echtheitsmerkmale als Beleg für die Echtheit der Banknote 10 dienen, während das Fehlen eines der beiden Echtheitsmerkmale oder eine abweichende Position bzw. Ausdehnung eines der Echtheitsmerkmale eine Manipulation der Banknote 10 anzeigt.

Zur Illustration zeigt Fig. 3 in (a) einen Ausschnitt der unmanipulierten Banknote 10 mit vier Messspuren 40, 42, 44, 46, in denen bei der Echtheitsprüfung die IR-Remission der Banknote 10 durch einen IR-Sensor spektral aufgelöst gemessen wird. Eine Messung der IR-Remission bei mehreren verschiedenen Wellenlängen erlaubt es dabei, die charakteristische IR-Signatur des Interferenzschichtstapels 20 von der IR-Signatur anderer Interferenzschichtstapel mit unterschiedlichem Schichtaufbau und insbesondere von der IR-Remission von IR-Absorbermaterialien zu unterscheiden.

Figur 3(b) zeigt schematisch das Messergebnis an der Banknote 10 in den vier Messspuren der Fig. 3(a). Die Messspuren 40 und 46 liegen außerhalb des mit dem Interferenzschichtstapel versehenen Teilbereichs 18 in einem infrarottransparenten Bereich der Trägerfolie 16. In diesen Messspuren wird daher von dem Sensor die IR-Remission 50 des IR-Absorbers 32 der Untergrundschicht 30 sowohl unterhalb als auch neben dem Folienstreifen 14 erfasst.

Die Messspuren 42, 44 erfassen auch den Teilbereich 18 mit dem Interferenzschichtstapel 20. Rechts und links neben dem Interferenzschichtstapel 20 wird von dem Sensor die IR-Remission 50 des IR-Absorbers 32 der Untergrundschicht 30 gemessen. Im Teilbereich 18 erfasst der Sensor dagegen nur die charakteristische IR-Signatur 52 des Interferenzschichtstapels 20, während der unterhalb des Folienstreifens 14 liegende IR-Absorber 32 von der metallischen Reflexionsschicht 22 des Interferenzschichtstapels 20 abgeschirmt wird und keinen Beitrag zum IR-Signal liefert.

Die Positionen und Größen der Bereiche mit erfasster IR-Remission 50 bzw. IR-Signatur 52 in den vier Messspuren 40-46 werden dann mit erwarteten Positionen und Größen verglichen und die Banknote bei Übereinstimmung als echt bewertet.

Bei einem Ablöseangriff ("Harvesting"), bei dem der Interferenzschichtstapel 20 mit seinem visuellen Farbkippeffekt von der Banknote 10 entfernt wird, wird unweigerlich auch die durch die Schichtfolge des Interferenzschichtstapels 20 erzeugte IR-Signatur und damit das erste Echtheitsmerkmal von der Banknote 10 entfernt. Auf der anderen Seite verbleibt die Untergrundschicht 30 mit dem IR-Absorber 32 aufgrund ihrer hohen Haftung zum Papiersubstrat 12 auch beim Ablösen des Folienstreifens 14 im Wesentlichen vollständig auf dem Papiersubstrat 12 der Spender-Banknote zurück.

Figur 4 zeigt nun in (a) einen Ausschnitt einer manipulierten Banknote 10-V1, bei der der von der echten Banknote 10 abgelöste Folienstreifen 14 auf ein nicht autorisiertes Substrat 12-V, beispielsweise eine Fotokopie, transferiert wurde. Die auf dem ursprünglichen Papiersubstrat 12 zurückgebliebene Untergrundschicht wurde bei dem Ablöseangriff nicht mitübertragen und liegt auf dem Substrat 12-V daher nicht vor.

Figur 4(b) zeigt schematisch das Messergebnis an der manipulierten Banknote 10-V1 bei der Echtheitsprüfung in den vier Messspuren der Fig. 3. In den Messspuren 40, 46, die außerhalb des Teilbereichs 18 liegen, wird wegen des Fehlens der Untergrundschicht 30 und des IR-Absorbers 32 kein IR-Signal erfasst.

In den Messspuren 42, 44, die den Teilbereich 18 mit dem Interferenzschichtstapel 20 schneiden, wird die charakteristische IR-Signatur 52 des transferierten Interferenzschichtstapels 20 erfasst, es fehlen in diesen Messspuren allerdings die IR-Remissionen des IR-Absorbers rechts und links neben dem Interferenzstapel 20.

Bei einem Vergleich der Positionen und Größen der Bereiche mit erfasster IR-Remission 50 bzw. IR-Signatur 52 in den vier Messspuren 40-46 kann aufgrund des Fehlens der IR-Remission 50 in den allen vier Messspuren klar auf eine Manipulation der Banknote 10-V1 geschlossen werden.

Figur 5 zeigt in (a) einen Ausschnitt einer weiteren manipulierten Banknote 10-V2, bei der das Papiersubstrat 12 der Spender-Banknote nach dem Ablösen des originalen Folienstreifens 14 im Bereich der Untergrundschicht 30 mit einem gefälschten Folienstreifen 14-V versehen wurde.

Oftmals werden für derartige Fälschungen einfache Fotokopien oder gedruckte Streifen ohne Farbkippeffekt verwendet, die folglich keine spezifische IR-Signatur 54 erzeugen. Selbst bei aufwendigeren Fälschungen mit Farbkippeffekt ist dem Fälscher die genaue Schichtdicke der dielektrischen Abstandsschicht 24 nicht bekannt, so dass der Interferenzschichtstapel des gefälschten Folienstreifens 14-V im Teilbereich 18 selbst bei vergleichbarem visuellem Erscheinungsbild eine andere IR-Signatur 54 erzeugen wird als der originale Folienstreifen 14, wie in der Figur durch eine unterschiedliche Schraffur angedeutet. Zudem sind dem Fälscher möglicherweise die genaue Position des Folienstreifens auf der Banknote und/oder die Bedeutung der genauen Ausrichtung des Interferenzschichtelements relativ zur Untergrundschicht 30 nicht bekannt, so dass die Position des Teilbereichs 18 gegenüber der Originalbanknote 10 verändert sein kann, wie in Fig. 5(a) ebenfalls gezeigt.

Figur 5(b) zeigt schematisch das Messergebnis an der manipulierten Banknote 10-V2 bei der Echtheitsprüfung in den vier Messspuren der Fig. 3. In den Messspuren 40, 46, die außerhalb des Teilbereichs 18 liegen, wird von dem Sensor die IR-Remission 50 des IR-Absorbers 32 der Untergrundschicht 30 sowohl unterhalb als auch neben dem Folienstreifen 14-V erfasst. Da die Banknote 10-V2 das originale Papiersubstrat 12 enthält, entspricht die gemessene IR-Remission 50 der erwarteten Remission.

In den Messspuren 42, 44, die den Teilbereich 18 mit dem Interferenzschichtstapel 20 schneiden, wird allerdings anstelle der erwarteten IR-Signatur 52 die IR-Signatur 54 des gefälschten Folienstreifens 14-V erfasst. Darüber hinaus weicht die ermittelte Position des Teilbereichs 18, insbesondere relativ zur Lage der Untergrundschicht 30 von der erwarteten Position ab.

Durch einen Vergleich der Positionen und Größen der Bereiche mit erfasster IR-Remission 50 bzw. IR-Signatur 54 mit den erwarteten Positionen und Grö-βen und durch einen Vergleich der IR-Signatur 54 mit der erwarteten, korrekten IR-Signatur 52 kann auch hier klar auf eine erfolgte Manipulation der Banknote 10-V2 geschlossen werden.

Weitere vorteilhafte Ausgestaltungen und Abwandlungen werden nun mit Bezug auf Fig. 6 und 7 erläutert, wobei sich versteht, dass nicht alle in diesen Figuren gezeigten Abwandlungen gleichzeitig vorgenommen werden müssen.

Als besonders attraktiv hat sich die Kombination einer mit IR-Absorber versehenen Untergrundschicht unterhalb eines optisch variablen Sicherheitselements in Verbindung mit schmalen demetallisierten Aussparungen im metallhaltigen Interferenzschichtaufbau und/oder mit überwiegend transparenten Bereichen mit feinen metallisierten Stegen, Linien, Zeichen oder Mustern herausgestellt. Überraschenderweise beeinträchtigen solche feinen Metallstrukturen die Erfassung des darunterliegenden IR-Absorbers kaum, während auf der anderen Seite schmale demetallisierte Aussparungen die Erfassung der IR-Signatur des Interferenzschichtstapels kaum beeinflussen.

Zur Illustration zeigt Fig. 6 schematisch eine Banknote 10 mit einer mit einem IR-Absorber 32 versehenen Untergrundschicht 30 und einem auf der Untergrundschicht 30 angeordneten Folienstreifen 80 im Querschnitt, und Fig. 7 zeigt in (a) einen Ausschnitt einer Banknote 10 mit einem solchen Folienstreifen 80 in Aufsicht und in (b) ortsaufgelöst das von einem IR-Sensor gemessene, zugehörige IR-Signal.

Bei den Ausführungsbeispielen der Fig. 6 und 7 liegt die Untergrundschicht 30 ausschließlich unter, aber nicht neben dem Folienstreifen vor 80 vor. Dies hat den Vorteil, dass für die kombinierte Absicherung durch das erste und zweite Echtheitsmerkmal kein zusätzlicher Platz auf der Banknote 10 benötigt wird, und dass die Echtheit der Banknote unabhängig vom Druckdesign der Banknote lokal im Bereich des Folienstreifens 80 geprüft werden kann.

Als weitere Besonderheit ist der Folienstreifen 80 bei der Ausgestaltung der Fig. 6 mit einem komplexeren Interferenzschichtstapel 60 versehen, nämlich mit einem 5-schichtigen Dünnfilminterferenzschichtsystem, das als Reflektorschicht 62 eine opake Aluminiumschicht, als zweite dielektrische Abstandsschicht 64 eine 280 nm dicke dielektrische SiO₂-Schicht, als zweite Absorberschicht 66 eine 3 nm dicke Chromschicht, als erste dielektrische Abstandsschicht 68 eine 140 nm dicke dielektrische SiO₂-Schicht und als erste Absorberschicht 70 eine 5 nm dicke Chromschicht aufweist. Solche 5-Schichtsysteme ermöglichen zusätzliche Freiheitsgrade im optischen Design, da sie die Erzeugung unterschiedlicher IR-Spektralverläufe und damit unterschiedlicher IR-Signaturen bei ähnlichen oder gleichen visuellen Farbkippeffekten erlauben. Ein potentieller Fälscher kann daher aus dem visuellen Farbkippeffekt nicht auf die IR-Signatur des Interferenzschichtstapels 60 schließen.

Als weitere Besonderheit liegt die Aluminiumschicht 62 des Interferenzschichtstapels 60 in einem ersten Teilbereich 82 des Folienstreifens 80 nur in Form schmaler Metallstege 84 vor, so dass der Teilbereich 82 weitgehend transparent ist. Im Teilbereich 86 ist der Folienstreifen dagegen im Wesentlichen opak, die Aluminiumschicht 62 liegt dort bis auf schmale Aussparungen 88 vollflächig vor. Die Flächendeckung der Metallisierung liegt dabei im Teilbereich 86 oberhalb von 80%, bevorzugt oberhalb von 90%.

Fig. 7 zeigt hierzu in (a) ein beispielhaftes Design, bei dem die schmalen Metallstege 84 im Teilbereich 82 ein regelmäßiges quadratisches Raster und an zwei Stellen die mit schmaler Strichbreite ausgeführte Wertzahl "10" bilden. Im Teilbereich 86 bilden die Aussparungen 88 eine geometrische Form oder ein Muster. Die Flächendeckung der Metallisierung liegt im Teilbereich 82 dabei unterhalb von 20%, im Teilbereich 86 dagegen oberhalb von 80%.

Wie Fig. 7(b) illustriert, wird die IR-Detektion durch die metallischen Stege 84 bzw. die schmalen Aussparungen 88 nicht beeinträchtigt. Vielmehr erfasst der Sensor im Teilbereich 82 durchgehend die IR-Remission 50 des IR-Absorbers 32 und im Teilbereich 86 durchgehend die IR-Signatur 56 des Interferenzschichtstapels 60.

## Patentansprüche

1. Wertdokument mit einem Wertdokumentsubstrat und einem auf das Substrat aufgebrachten Sicherheitselement, das einen Interferenzschichtstapel enthält, der dem Sicherheitselement bei visueller Betrachtung in Reflexion ein optisch variables Erscheinungsbild verleiht, wobei
- der Interferenzschichtstapel als ein erstes Echtheitsmerkmal eine charakteristische IR-Signatur bereitstellt,
- das Wertdokumentsubstrat als ein zweites Echtheitsmerkmal auf seiner Oberfläche eine mit einem IR-Absorber versetzte Untergrundschicht enthält, die zumindest teilweise unterhalb des Sicherheitselements angeordnet ist,
- wobei das erste und zweite Echtheitsmerkmal zusammen ein im Infraroten maschinell prüfbares Echtheitskennzeichen bilden, dessen Fehlen oder Unvollständigkeit eine Manipulation des Wertdokuments anzeigt.

2. Wertdokument nach Anspruch 1, **dadurch gekennzeichnet, dass** die Haftung der mit IR-Absorber versetzten Untergrundschicht zum Substrat höher ist als die Haftung zum Sicherheitselement, so dass das zweite Echtheitsmerkmal bei einem Ablösen des Sicherheitselements im Wesentlichen vollständig auf dem Wertdokumentsubstrat verbleibt,

3. Wertdokument nach Anspruch 1 oder 2, **dadurch gekennzeichnet, dass** die Untergrundschicht durch einen Aufdruck oder eine Primerschicht, insbesondere einen Papierprimer gebildet ist.

4. Wertdokument nach wenigstens einem der Ansprüche 1 bis 3, **dadurch gekennzeichnet, dass** die Untergrundschicht vollständig unterhalb des Sicherheitselements angeordnet ist.

5. Wertdokument nach wenigstens einem der Ansprüche 1 bis 4, **dadurch gekennzeichnet, dass** der Interferenzschichtstapel ein farbkippendes Dünnschichtelement, insbesondere mit einem Dreischichtaufbau aus Absorberschicht, dielektrischer Abstandsschicht und Reflektorschicht, oder mit einem Fünfschichtaufbau aus erster Absorberschicht, erster dielektrischer Abstandsschicht, zweiter Absorberschicht, zweiter dielektrischer Abstandsschicht und Reflektorschicht aufweist.

6. Wertdokument nach wenigstens einem der Ansprüche 1 bis 5, **dadurch gekennzeichnet, dass** das Sicherheitselement eine Metallschicht enthält, die vorzugsweise durch die Reflektorschicht des Interferenzschichtstapels gebildet ist.

7. Wertdokument nach wenigstens einem der Ansprüche 1 bis 6, **dadurch gekennzeichnet, dass** die Metallschicht des Sicherheitselements zumindest in Teilbereichen strukturiert ist.

8. Wertdokument nach Anspruch 7, **dadurch gekennzeichnet, dass** die Metallschicht des Sicherheitselements einen strukturierten Teilbereich mit schmalen metallischen Stegen, schmalen metallischen Linien und/oder oder metallischen Mustern geringer Strichstärke aufweist, wobei vorzugsweise die Fläche des strukturierten Teilbereichs mindestens 8 mm², besonders bevorzugt mindestens 20 mm² beträgt und die Flächendeckung der Metallschicht in dem genannten strukturierten Teilbereich vorzugsweise unterhalb von 20 % liegt.

9. Wertdokument nach wenigstens einem der Ansprüche 1 bis 8, **dadurch gekennzeichnet,** der IR-Absorber im sichtbaren Spektralbereich im Wesentlichen weiß oder transparent ist.

10. Wertdokument nach wenigstens einem der Ansprüche 1 bis 9, **dadurch gekennzeichnet, dass** der IR-Absorber im Nahinfrarotbereich von 700 nm bis 1100 nm breitbandig absorbiert.

11. Wertdokument nach wenigstens einem der Ansprüche 1 bis 10, **dadurch gekennzeichnet, dass** das Sicherheitselement eine unterhalb des Interferenzschichtstapels angeordnete Reliefstruktur enthält, wobei die Reliefstruktur vorzugsweise durch eine Mikrospiegelanordnung mit gerichtet reflektierenden Mikrospiegeln gebildet ist, insbesondere mit nicht-diffraktiv wirkenden Spiegeln, oder durch eine diffraktive Beugungsstruktur, insbesondere eine Hologrammstruktur, Nanostruktur oder diffraktive, geblazte Gitter gebildet ist.

12. Wertdokument nach wenigstens einem der Ansprüche 1 bis 11, **dadurch gekennzeichnet, dass** das Sicherheitselement eine Folienlage enthält, insbesondere eine im sichtbaren Spektralbereich und vorteilhaft zusätzlich im nahen Infrarot transparente Folienlage.

13. Wertdokument nach Anspruch 12, **dadurch gekennzeichnet, dass** das Sicherheitselement mit der Folienlage eine durchgehende Öffnung in dem Wertdokumentsubstrat abdeckt.

14. Verfahren zur Prüfung eines Wertdokuments nach einem der Ansprüche 1 bis 13, bei dem
- das Wertdokument zumindest im Bereich des Sicherheitselements an mehreren Orten mit Infrarotstrahlung beaufschlagt und die remittierte IR-Strahlung erfasst wird,
- anhand der erfassten remittierten IR-Strahlung das Vorliegen der charakteristischen IR-Signatur des ersten Echtheitsmerkmals und das Vorliegen der IR-Antwort des IR-Absorbers des zweiten Echtheitsmerkmals jeweils ortsaufgelöst ermittelt wird, und
- auf Grundlage des Vorhandenseins und der ermittelten Verteilung des ersten und zweiten Echtheitsmerkmals die Echtheit des Wertdokuments bewertet wird.
